# DEMANDE DE BREVET EUROPEEN

(11) **EP 3 543 187 A1**
(43) Date de publication de la demande: **25.09.2019**
(21) Numéro de dépôt: 19159014.0
(22) Date de dépôt: 25.02.2019
(51) Int. Cl.: B65H 75/18

(54) **BOUCHON POUR SYSTÈME D ENTRAÎNEMENT DE ROULEAU DE DISTRIBUTEUR DE PAPIER OU TISSU**

(30) Priorité: 20.03.2018 WO PCT/IB2018/051860
(71) Demandeur: SCI-Services SA, 1052 Le Mont-sur-Lausanne (CH)
(72) Inventeur: BIZZINI, Christophe, 1008 Prilly (CH)
(74) Mandataire: Grosfillier, Philippe

(57) **Abrégé**

Bouchon de forme cylindrique pour rouleau de distributeur de papier ou de tissu, dont la surface latérale comprend un relief de type harpon (2), orienté de manière à empêcher un retrait du bouchon lorsque celui-ci est disposé à l'intérieur de l'âme d'un rouleau.

## Description

### Domaine de l'invention

La présente invention concerne les distributeurs de papier ou de tissu, en particulier dans le domaine de l'hygiène. Elle concerne plus précisément les distributeurs dans lesquels le papier ou le tissu forme un rouleau. Le rouleau étant lui-même fixé à un support.

### Etat de la technique

Il existe des systèmes de distribution, dits « systèmes captifs » qui peuvent être utilisés uniquement avec un certain type de rouleau, afin d'assurer le fonctionnement optimal de l'appareil.

Le rouleau comprend une quantité de papier ou tissu enroulée autour d'un élément tubulaire creux nommé «âme ».

Le lien mécanique entre le rouleau et son support peut être réalisé au moyen d'un ou deux bouchons fixé(s) à chaque extrémité de l'âme, le bouchon étant solidaire ou non du support. Chaque bouchon est retenu dans l'âme par friction, avec ajout éventuel d'excroissances sur sa face extérieure, telles que dents, languettes flexibles ou ailettes.

Ce type de bouchon est p.ex. divulgué dans le brevet US 2 169 399, la demande de brevet GB 2 297 311, le brevet US 2 380 644 ou le brevet US 7 364 112.

Bien que ces mécanismes de retenue soient suffisants pour bloquer le mouvement relatif en rotation du bouchon par rapport à l'âme, ils n'évitent cependant pas le risque d'une séparation accidentelle ou volontaire de l'ensemble âme-bouchon. En effet, la géométrie et la disposition des excroissances précitées sont telles qu'une force relativement faible, dirigée vers l'extérieur de l'âme et parallèlement à son axe de rotation, peut séparer le bouchon de l'âme, privant de la sorte le système captif de fonctionner correctement.

Il existe donc un besoin de remédier aux problèmes précités.

### Description générale de l'invention

Un des buts de la présente invention vise à fortement réduire, voire supprimer, le risque d'une séparation accidentelle ou volontaire de l'ensemble âme-bouchon.

A cet effet, l'invention concerne un nouveau type de bouchon de forme sensiblement cylindrique, qui se caractérise par le fait que sa surface latérale comprend un relief de type harpon, orienté de manière à empêcher une séparation de l'ensemble âme-bouchon.

Dans le présent document, par « relief de type harpon » on entend une structure qui oeuvre au maintien du bouchon dans l'âme et qui a également pour effet d'augmenter la résistance au retrait lorsqu'une force de séparation est exercée sur le bouchon, à l'image d'un harpon que l'on tenterait de retirer d'une proie.

L'invention sera mieux comprise ci-dessous au moyen d'exemples illustrés par des figures.

Le système illustré sur la figure 1 présente diverses vues d'un premier type de bouchon selon l'invention.

Le système illustré sur la figure 2 présente diverses vues d'un deuxième type de bouchon selon l'invention.

Le bouchon illustré sur les figures 1 et 2 a une forme sensiblement cylindrique.
Son diamètre externe est sensiblement égal, voire légèrement inférieur, au diamètre interne de l'âme. Une fois le bouchon mis en place dans l'âme, sa face latérale externe exerce une force radiale sur la paroi interne de l'âme de manière que le bouchon soit retenu par friction à l'intérieur de celle-ci.
La face latérale du bouchon se présente sous la forme d'une couronne constituée de languettes de support **1** et de languettes de retenue **2** disposées en alternance le long de sa circonférence. Les deux types de languette sont élastiques selon une direction radiale, c'est-à-dire perpendiculaire à l'axe principal de l'âme.

Les languettes de support **1** ont pour fonction principale d'assurer un bon positionnement du bouchon dans l'âme et de minimiser le déplacement radial relatif de l'ensemble âme-bouchon.

L'extrémité libre d'une languette de support **1** est formée d'un bord orienté perpendiculairement par rapport à la direction principale de la languette de support 1. Ce bord constitue un moyen de limitation de l'enfoncement du bouchon dans l'âme. Les languettes de retenue **2** ont pour fonction principale d'éviter une séparation accidentelle ou volontaire de l'ensemble âme-bouchon. Les languettes de retenue **2** forment un relief de type harpon tel que décrit précédemment.

L'extrémité libre des languettes de retenue **2** peut être formée d'un bord simple, suffisamment acéré pour pénétrer dans la paroi de l'âme (voir figure 1). Alternativement (voir figure 2), l'extrémité libre peut comporter **2** pointes, orientées perpendiculairement par rapport à l'axe de symétrie principale du bouchon.

Les languettes de support **1** et/ou de retenue **2** peuvent être conçues de manière à ce que l'application d'une force de séparation importante peut casser les languettes **1,2,** rendant de la sorte le bouchon inutilisable.

A relever enfin que dans le bouchon de la figure 2 la zone de pliage des languettes de retenue **2** se situe à l'intérieur de la circonférence définie par les languettes de support **1,** ce qui permet d'assurer un tenue optimale du bouchon dans l'âme.

Il va sans dire que l'invention ne se limite pas aux exemples illustrés.

## Revendications

1. Bouchon de forme cylindrique pour rouleau de distributeur de papier ou de tissu, **caractérisé par le fait que** sa surface latérale externe comprend un relief de type harpon (2), orienté de manière à empêcher un retrait du bouchon lorsque celui-ci est disposé à l'intérieur de l'âme d'un rouleau.

2. Bouchon selon la revendication 1 dans lequel le relief est constitué d'un ensemble de languettes de retenue (2), dont les extrémités libres sont adaptées pour pénétrer dans la paroi de l'âme d'un rouleau.

3. Bouchon selon la revendication 1 ou 2 **caractérisé par le fait que** le relief est également disposé de manière à bloquer toute rotation relative de l'ensemble âme-bouchon.

4. Bouchon selon la revendication 2 ou 3 **caractérisé par le fait qu'**il comprend une couronne formée desdites languettes de retenue (2) et de languettes de support (1), disposées en alternance.

5. Bouchon selon l'une quelconque des revendications 2 à 4 dans lequel l'extrémité desdites languettes de retenue (2) est suffisamment acérée pour pénétrer dans la paroi d'une âme.

6. Bouchon selon l'une quelconque des revendications 2 à 4 dans lequel l'extrémité des languettes retenue (2) est formée de deux pointes qui sont orientées selon une direction sensiblement perpendiculaire par rapport à la direction principale des languettes de retenue (2).
